# FASCICULE DE BREVET EUROPEEN

(11) **EP 1 772 580 B1**
(45) Date de publication et mention de la délivrance du brevet: **22.10.2008**
(21) Numéro de dépôt: 06352018.3
(22) Date de dépôt: 26.09.2006
(51) Int. Cl.: E06B 3/263, E06B 3/30, F16L 59/08

(54) **Montant pour cadre de fermeture pour porte, fenêtre, porte-fenêtre ou analogue**
Pfosten für einen Tür- oder Fensterrahmen
Jamb for a door or window frame

(30) Priorité: 30.09.2005 FR 0509979
(43) Date de publication de la demande: 11.04.2007
(73) Titulaire: NORSK HYDRO a.s.a., 0240 Oslo (NO)
(72) Inventeur: Clauzet, Robert, 31120 Roquettes (FR); Leroy, Jérôme, 31190 La Bruyere Dorsa (FR); Mazard, Laurent, 31190 Miremont (FR)
(74) Mandataire: Morelle, Guy Georges Alain

(56) Documents cités:
- DE-A1- 10 250 789
- FR-A- 2 861 764
- FR-A- 2 862 695

## Description

La présente invention concerne les montants pour cadres de fermeture notamment pour portes, fenêtres, portes-fenêtres ou analogues, séparant un milieu abrité du soleil, comme l'intérieur d'une habitation, d'un milieu extérieur soumis aux rayons du soleil, et notamment les montants constitutifs de cadres qui sont constitués de profilés généralement en aluminium, matière plastique ou analogue dont on sait qu'ils peuvent présenter un coefficient de dilatation relativement important. Par "cadre" au sens de la présente invention, on entend aussi bien un cadre de fermeture d'une baie proprement dit, qu'un châssis de coulissant ouvrant et/ou dormant selon la terminologie des hommes du métier.

Dans les solutions traditionnelles des montants connus actuellement, un profilé constituant un montant pour la partie dite "ouvrant" d'une fenêtre, porte-fenêtre ou analogue est constitué de deux demi profilés assemblés au moyen de deux barrettes serties isolantes. Sous l'effet d'une différence importante de température entre l'intérieur et l'extérieur, c'est à dire de part et d'autre de la fermeture, et notamment de l'ensoleillement, le demi profilé extérieur se dilate beaucoup plus que le demi profilé intérieur et, comme les deux éléments sont solidaires par les barrettes serties, les deux demi profilés se cintrent sur leur longueur. Le cintrage de ces demi profilés a pour effet plusieurs inconvénients dont le plus gênant est d'empêcher la fermeture de la fenêtre.

Pour résoudre ce problème, des réalisations ont été effectuées comme celles qui sont décrites dans les FR-A-2 861 764, 2 862 695 et 2 863 299.

Si ces solutions donnent de bons résultats, elles aboutissent plus particulièrement en pratique respectivement sur un profilé spécifique à rupture de pont thermique visant à répondre au problème de la dilatation différentielle par une solution sise dans le profilé lui-même et pour celui-ci.

Aussi, la présente invention a-t-elle pour but principal de pallier cet inconvénient et d'offrir un montant pour cadre de fermeture notamment pour porte, fenêtre, porte-fenêtre ou analogue, qui présente les avantages des montants décrits dans les documents identifiés ci-dessus, tout en proposant une solution globale comportant une structure très simple et donc peu onéreuse.

Plus précisément, la présente invention a pour objet un montant pour cadre de fermeture notamment pour porte, fenêtre, porte-fenêtre ou analogue, caractérisé en ce qu'il comprend :
- un longeron ayant un axe longitudinal sensiblement parallèle à une première direction donnée,
- une plaque bouclier définie par un corps oblong dont la largeur d'une valeur relativement faible est nettement inférieure à la longueur,
- une entretoise,
- des premiers moyens pour lier un premier côté de l'entretoise au dit longeron,
- des seconds moyens pour lier un second côté de l'entretoise opposé au premier, à ladite plaque bouclier,
- lesdits premiers et seconds moyens de liaison étant agencés respectivement avec le longeron et la plaque bouclier de façon que la longueur de ladite plaque bouclier soit sensiblement parallèle à l'axe longitudinal du longeron et que, lorsqu'ils sont liés, les trois éléments "longeron, entretoise et plaque bouclier" forment un ensemble sensiblement en forme de H définissant deux rainures opposées dont les fonds sont définis par l'entretoise et les bords latéraux internes respectivement par des parties du longeron et de la plaque bouclier,
- l'un des premiers ou seconds moyens de liaison présente un degré de liberté en translation suivant ladite première direction donnée et est sensiblement bloqué suivant une deuxième direction sensiblement perpendiculaire à la première direction donnée.

La structure définie ci-dessus permet d'obtenir un montant à rupture de pont thermique comportant un dispositif pour fortement réduire, voire supprimer, les effets de la différence de dilatation longitudinale entre la partie extérieure du montant constituée de la plaque bouclier soumise par exemple à l'ensoleillement et la partie intérieure du montant constituée du longeron qui, quant à elle ne l'est pas, et comportant un moyen constitué par une partie de la plaque bouclier formant le bord latéral extérieur d'une rainure définie par le montant en forme de H, apte à protéger du rayonnement solaire un profilé associé, par exemple un profilé complémentaire destiné à venir se placer dans ladite rainure, évitant à ce dernier d'être soumis au rayonnement solaire et donc à des dilatations différentielles entre l'extérieur et l'intérieur de celui-ci. A titre d'exemple, le montant selon l'invention peut comprendre un montant latéral dormant de cadre de coulissant et le montant d'un ouvrant coulissant, ou les deux montants d'ouvrants coulissants aptes à venir au contact l'un de l'autre.

Selon une caractéristique avantageuse, ladite entretoise est constituée par une pièce sensiblement en forme de U.

Selon une caractéristique avantageuse :
- les seconds moyens de liaison entre l'entretoise et la plaque bouclier présentent un degré de liberté en translation suivant ladite première direction donnée et sont sensiblement bloqués suivant une deuxième direction sensiblement perpendiculaire à la première direction donnée, et
- les seconds moyens de liaison étant constitués par des moyens de glissière agencés pour un glissement suivant ladite première direction donnée.

Il est préférable que la liaison à un degré de liberté en translation soit réalisée entre le bouclier et l'entretoise afin d'obtenir une efficacité maximale du montant selon l'invention eu égard aux effets de la dilatation différentielle.

Selon une caractéristique avantageuse, les moyens de glissière sont constitués par deux éléments complémentaires aptes à s'emboîter en glissement l'un dans l'autre suivant ladite première direction donnée.

Selon une caractéristique avantageuse, les moyens de glissière sont constitués par deux éléments complémentaires hermaphrodites.

Selon une caractéristique avantageuse, le montant selon l'invention comporte des moyens pour appliquer une force élastique entre les deux dits éléments de glissière suivant une troisième direction sensiblement perpendiculaire aux première et deuxième directions.

Cette caractéristique permet de rattraper les jeux d'assemblage.

Selon une caractéristique avantageuse, lorsque la base de la pièce en U définit le second côté de l'entretoise, l'entretoise comporte au moins une paroi en déport de ladite base, ladite paroi en déport longeant la partie de la plaque bouclier définissant le bord latéral de l'une des rainures.

Selon une caractéristique avantageuse, ladite entretoise comporte en outre une membrane de liaison reliant les deux parois latérales de la pièce en U, ladite membrane de liaison présentant au moins une pliure pour lui conférer une déformation élastique.

Cette caractéristique permet de faciliter l'assemblage par sertissage de l'entretoise sur le longeron, et/ou de diminuer la précision de certaines cotes d'assemblage de ces éléments, et donc le coût de revient.

Selon une caractéristique avantageuse, les premiers moyens pour lier un premier côté de l'entretoise au dit longeron sont constitués par des moyens de sertissage.

Selon une caractéristique avantageuse, ledit longeron est de forme tubulaire cylindrique.

Selon une caractéristique avantageuse, le montant selon l'invention comprend en outre un :profilé complémentaire apte à être disposé dans l'une desdites deux rainures opposées en sorte d'être protégé du rayonnement solaire par la plaque bouclier, ledit profilé complémentaire étant celui d'un dormant ou d'un ouvrant coulissant associé.

Cette caractéristique propose une solution globale au problème de la dilatation différentielle pour un montant comportant deux éléments associés.

Selon une caractéristique avantageuse, ledit profilé complémentaire est constitué d'un matériau isolant.

La plaque bouclier protège le profilé complémentaire lorsqu'il est placé dans la rainure du montant en H, du rayonnement solaire, et en outre cache ce profilé complémentaire de la vue extérieure. De ce fait, ce profilé complémentaire peut être avantageusement constitué uniquement d'un matériau isolant afin d'assurer une fonction d'isolation thermique du profilé par rapport au milieu extérieur, indépendamment de contraintes esthétiques puisqu'il est invisible de l'extérieur lorsqu'il est dans la rainure. La plaque bouclier assure un rôle de protection du profilé complémentaire à l'égard des UV. La plaque bouclier permet d'éviter que le profilé complémentaire associé ne soit soumis à la dilatation différentielle et à ses conséquences ; ainsi, le profilé complémentaire doit assurer principalement la fonction d'isolation thermique et bien sûr de résistance mécanique.

Selon une alternative à la caractéristique précédente, ledit profilé complémentaire est constitué d'un matériau isolant associé à un matériau métallique, ledit matériau métallique étant disposé du côté intérieur de la fermeture, et ledit matériau isolant étant disposé du côté extérieur de la fermeture.

Une telle caractéristique permet de proposer une esthétique intérieure de profilé métallique, tout en offrant une bonne isolation thermique. Le matériau isolant et le matériau métallique constituant le profilé complémentaire peuvent être assemblé de manière rigide par sertissage par exemple, du fait que ce profilé complémentaire n'est pas soumis à une dilatation différentielle entre sa partie extérieure et sa partie intérieure lorsqu'il est en position dans le montant selon l'invention.

D'autres caractéristiques et avantages de l'invention apparaîtront au cours de la description suivante donnée en regard des dessins annexés à titre illustratif mais nullement limitatif, dans lesquels :
La figure 1 représente un schéma de principe du montant selon l'invention,
La figure 2 représente un premier exemple de mode industriel de réalisation du montant selon l'invention en accord avec la représentation selon la figure 1, et
La figure 3 représente un deuxième exemple de mode industriel de réalisation du montant selon l'invention, également en accord avec la représentation selon la figure 1.

Il est tout d'abord précisé que, sur les figures, les mêmes références désignent les mêmes éléments, quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à l'autre figure.

Il est aussi précisé que les figures, et plus particulièrement les figures 2 et 3, représentent essentiellement deux modes de réalisation de l'objet selon l'invention, mais qu'il peut exister d'autres modes de réalisation qui répondent à la définition de cette invention.

Il est en outre précisé que, lorsque, selon la définition de l'invention, l'objet de l'invention comporte "au moins un" élément ayant une fonction donnée, le mode de réalisation décrit peut comporter plusieurs de ces éléments. Réciproquement, si le mode de réalisation de l'objet selon l'invention tel qu'illustré comporte plusieurs éléments de fonction identique et si, dans la description, il n'est pas spécifié que l'objet selon cette invention doit obligatoirement comporter un nombre particulier de ces éléments, l'objet de l'invention pourra être défini comme comportant "au moins un" de ces éléments.

Il est enfin précisé que lorsque, dans la présente description, une expression définit à elle seule, sans mention particulière spécifique la concernant, un ensemble de caractéristiques structurelles, ces caractéristiques peuvent être prises, pour la définition de l'objet de la protection demandée, quand cela est techniquement possible, soit séparément, soit en combinaison totale et/ou partielle.

Par référence plus particulièrement à la figure 1, le montant selon l'invention peut constituer l'un des côtés d'un cadre de fermeture pour porte, fenêtre, porte-fenêtre ou analogue.

Ce montant comporte un longeron 1 présentant un axe longitudinal 2 sensiblement parallèle à une première direction donnée 3, une plaque bouclier 4 définie par un corps oblong dont la largeur 5 est d'une valeur relativement faible et nettement inférieure à la longueur 6, une entretoise 7, des premiers moyens 8 pour lier un premier côté 9 de l'entretoise et le longeron 1, et des seconds moyens 10 pour lier un second côté 11 de l'entretoise opposé au premier 9 et la plaque bouclier 4.

Ces premiers et seconds moyens de liaison 8, 10 sont agencés respectivement avec le longeron 1 et la plaque bouclier 4 de façon que la longueur 6 de la plaque bouclier 4 soit sensiblement parallèle à l'axe longitudinal 2 du longeron 1 et que, lorsqu'ils sont liés, les trois éléments, "longeron, entretoise et plaque bouclier" forment un ensemble sensiblement en forme de H définissant deux rainures opposées 12, 13 dont les fonds 14, 15 sont essentiellement définis par l'entretoise 7 et les bords latéraux internes respectivement par des parties du longeron 1 et de la plaque bouclier 4.

Selon une caractéristique préférentielle de l'invention, les seconds moyens de liaison 10 entre l'entretoise 7 et la plaque bouclier 4 présentent un degré de liberté en translation suivant la première direction donnée 3 et sont sensiblement bloqués suivant une deuxième direction 23 sensiblement perpendiculaire à cette première direction donnée 3.

Il y a lieu de supposer que le montant selon l'invention est monté de façon que la plaque bouclier 4 est située dans le milieu ambiant extérieur. Elle est donc apte à recevoir le rayonnement solaire et susceptible de se dilater.

De par sa structure, notamment du fait que la plaque bouclier 4 présente une longueur importante qui peut atteindre par exemple trois mètres et une largeur relativement faible par exemple de l'ordre de quatre à quinze centimètres, la dilatation linéaire de cette plaque bouclier va se faire essentiellement sur sa longueur, la dilatation suivant la largeur, même si elle existe, pouvant être négligée ou négligeable et étant largement compensée par les jeux mécaniques inéluctables qui existent, notamment, dans les glissières comme celles qui seront décrites ci-après dans un mode de réalisation préférentiel des seconds moyens de liaison 10 définis ci-dessus.

Dans ces conditions, quand la plaque bouclier reçoit le rayonnement solaire, elle va faire écran thermique et empêcher que ce rayonnement tombe sur l'entretoise et le longeron. Cette plaque bouclier 4 va donc s'échauffer et se dilater essentiellement sur sa longueur.

Mais, de par son montage, la dilatation linéaire de la plaque bouclier 4 suivant sa longueur 6 parallèle à la première direction 3 va facilement être absorbée par ses moyens de liaison 10 avec l'entretoise 7, qui sont aptes à se translater suivant cette première direction 3. La dilatation de la plaque bouclier 4 n'exerce donc pas, sur l'entretoise, des efforts de déformation. En outre, comme l'entretoise est protégée des rayonnements, elle ne va pas subir un échauffement important et ne se déformera pas notablement, évitant l'inconvénient mentionné au préambule de cette description.

De cette façon, la plaque bouclier 4 peut être réalisée en un matériau ayant un coefficient de dilatation élevé, et donc constituer un bon radiateur pour évacuer les calories qu'elle aura captées sous l'effet des rayonnements solaires.

La structure du montant selon l'invention décrite ci-dessus a pour résultat d'éviter le cintrage thermique des profilés, essentiellement mais pas uniquement des montants des ouvrants de coulissants ou analogues, dû à une dilatation différentielle entre la partie intérieure du montant et la partie extérieure du montant soumises à une différence de température parfois importante, notamment lors d'un ensoleillement.

Il est précisé qu'un montant selon l'invention constitue de façon préférentielle un montant vertical d'un ouvrant de coulissant, notamment celui qui comporte des moyens de serrure ou analogues, mais qu'il peut aussi constituer tout autre montant, même d'un dormant, qu'il soit vertical ou non.

La figure 2 représente un mode industriel de réalisation d'un montant en accord avec le schéma selon la figure 1.

Selon ce mode de réalisation, l'entretoise 7 est constituée, pour obtenir une meilleure rigidité du montant dans sa totalité, par une pièce sensiblement en forme de U ou analogue.

Selon une réalisation préférentielle, les seconds moyens de liaison 10 définis ci-dessus, sont constitués par des moyens de glissière 30 agencés pour un glissement suivant la première direction donnée 3. Ces moyens de glissière 30 sont avantageusement constitués par deux éléments complémentaires aptes à s'emboîter en glissement l'un dans l'autre suivant la première direction donnée et, pour une bonne coopération entre les deux éléments afin d'éviter au maximum les vibrations et de minimiser le jeu mécanique entre eux, il est préférable que les moyens de glissière 30 soient constitués de deux éléments complémentaires hermaphrodites.

Une telle glissière est bien connue en elle-même des hommes du métier. Elle ne sera donc pas plus amplement décrite ici dans l'unique souci de simplifier la présente description. Il sera simplement précisé que, malgré de nombreuses possibilités de réalisation, elle sera avantageusement réalisée comme illustré sur la figure 2.

Dans le même but que celui mentionné ci-dessus pour réduire les vibrations ou analogues qui sont dues au jeu mécanique inéluctable qui existe dans une telle glissière 30, il est avantageux que le montant comporte en outre des moyens 50 schématiquement illustrés sur la figure 1, pour appliquer une force élastique entre les deux éléments de glissière suivant une troisième direction sensiblement perpendiculaire aux première et deuxième directions 3, 23.

Comme illustré sur la figure 2, ces moyens élastiques 50 sont constitués par une paire de languettes opposées 51, 52, ayant un effet ressort, qui sont avantageusement réalisées d'une seule pièce avec l'un des deux éléments de la glissière.

En outre, selon la réalisation industrielle illustrée sur la figure 2, lorsque la base 60 de la pièce en U définit le second côté 11 de l'entretoise 7, l'entretoise 7 comporte en outre au moins une paroi 61 en déport de cette base. Cette paroi en déport 61 longe au moins partiellement, et avantageusement en totalité, la partie de la plaque bouclier 4 définissant le bord latéral de l'une 12 des rainures et sépare l'intérieur de cette rainure et l'élément de glissière solidaire de la plaque bouclier.

Comme illustré sur la figure 2, cette paroi en déport 61 peut être intégrée pour former une seule pièce avec l'autre élément de glissière qui est solidaire du second côté 11 de l'entretoise 7.

Les premiers moyens 8 pour lier un premier côté 9 de l'entretoise 7 et le longeron 1 sont constitués de façon préférentielle par des moyens de sertissage.

Dans le but de favoriser le sertissage 8 entre le premier côté 9 de l'entretoise 7 et le longeron 1, il est préférable que, lorsqu'elle est constituée d'une pièce en U, l'entretoise 7 comporte en outre au moins une membrane de liaison 40 qui relie solidairement les deux parois latérales 41, 42 de la pièce en U, cette membrane de liaison 40 présentant au moins une pliure 43 pour lui conférer avantageusement une déformation élastique, ce qui permet aux deux parois latérales 41, 42 de la pièce en U d'être parfaitement plaquées contre une paroi des orifices nécessaires dans le longeron 1 pour effectuer le sertissage 8.

Il est souligné qu'il est avantageux de prévoir des moyens de butée aux deux extrémités des moyens de glissière pour éviter que la plaque bouclier ne se désolidarise de l'entretoise 7 et que, lorsqu'elle est en position verticale, elle ne vienne tomber sur le sol.

De façon préférentielle, l'entretoise 7 est constituée d'un profilé en un matériau isolant.

Pour obtenir une bonne rigidité du montant, il est en outre préférable que le longeron 1 soit d'une forme tubulaire cylindrique, comme illustré sur la figure 2.

De façon connue en soit, la rainure 12 limitée par la paroi en déport 61 constitue la feuillure nécessaire à l'assemblage d'un vitrage 18 par l'intermédiaire d'un joint 19, le vitrage reposant sur la paroi en déport 61 via la joint 19, ce qui évite qu'il soit au contact de l'élément de glissière solidaire de la plaque bouclier.

Quant à la rainure 13, elle est apte à recevoir un montant complémentaire 100 auquel est associé par exemple un vitrage 20 monté au moyen d'un joint 21, ce montant complémentaire 100 étant agencé de façon que, lorsqu'il est introduit dans la rainure 13, il ne soit pas au contact de la partie de plaque bouclier 4 délimitant cette rainure 13.

Ce montant complémentaire 100 peut être celui d'un autre coulissant ou celui d'un dormant. Il sera donc, lui aussi, protégé du rayonnement solaire par la plaque bouclier 4 et caché d'un regard extérieur par ce dernier, et ne subira pas de déformation par dilatation thermique importante. Comme représenté sur la figure 2 le profilé complémentaire 100 est constitué d'un seul matériau, un matériau avantageusement isolant afin de conférer une fonction d'isolation thermique à ce profilé, par exemple de manière connue un polyamide, de préférence chargé en fibres, notamment en fibres de verre, ou encore un PVC dans ce cas précis d'un profilé intégralement constitué de matière isolante.

L'entretoise 7 et le montant complémentaire 100 se faisant face ne subissant pas de déformation par dilatation thermique, les moyens de serrure (non représentés) respectivement intégrés dans ces deux derniers éléments pourront parfaitement coopérer.

L'exemple de la figure 3 se différencie de l'exemple de la figure 2 seulement en ce qui concerne le profilé complémentaire 100 qui est remplacé dans l'exemple de la figure 3 par un profilé complémentaire 200, pouvant notamment adopter la même section extérieure transversale mais étant constitué de deux matériaux distincts, à savoir comme représenté sur la figure 3 :
- un profilé intérieur 201 en matériau métallique,
- un profilé extérieur 202 en matériau isolant, avantageusement serti sur le profilé intérieur 201. Le matériau isolant du profilé extérieur 202 sera de préférence un polyamide chargé en fibres, notamment en fibres de verre.

Les profilés 201 et 202 peuvent adopter toutes formes appropriées selon les besoins, et comme représenté sur la figure 3, la partie du profilé extérieur 202 sertie sur le profilé intérieur 201 pourra être réalisée de manière similaire à la partie de l'entretoise 7 décrite plus haut, sertie sur le longeron 1, soit comportant une membrane de liaison 40 présentant au moins une pliure 43.

## Revendications

1. Montant pour cadre de fermeture notamment pour porte, fenêtre, porte-fenêtre ou analogue, comprenant
• un longeron (1) ayant un axe longitudinal (2) sensiblement parallèle à une première direction donnée (3),
• une plaque bouclier (4) définie par un corps oblong dont la largeur (5) d'une valeur relativement faible est nettement inférieure à la longueur (6),
• une entretoise (7),
• des premiers moyens (8) pour lier un premier côté (9) de l'entretoise au dit longeron (1),
• des seconds moyens (10) pour lier un second côté (11) de l'entretoise opposé au premier (9), à ladite plaque bouclier (4), ***caractérisé en ce que***
• lesdits premiers et seconds moyens de liaison (8, 10) étant agencés respectivement avec le longeron (1) et la plaque bouclier (4) de façon que la longueur (6) de ladite plaque bouclier (4) soit sensiblement parallèle à l'axe longitudinal (2) du longeron (1) et que, lorsqu'ils sont liés, les trois éléments, "longeron, entretoise et plaque bouclier" forment un ensemble sensiblement en H définissant deux rainures opposées (12, 13) dont les fonds (14, 15) sont définis par l'entretoise (7) et les bords latéraux internes respectivement par des parties du longeron (1) et de la plaque bouclier (4),
• l'un des premiers (8) ou seconds (10) moyens de liaison présente un degré de liberté en translation suivant ladite première direction donnée (3) et est sensiblement bloqué suivant une deuxième direction (23) sensiblement perpendiculaire à la première direction donnée (3).

2. Montant selon la revendication 1, ***caractérisé en ce que*** ladite entretoise (7) est constituée par une pièce sensiblement en forme de U.

3. Montant selon l'une des revendications 1 et 2, ***caractérisé en ce que :***
- les seconds moyens de liaison (10) entre l'entretoise (7) et la plaque bouclier (4) présentent un degré de liberté en translation suivant ladite première direction donnée (3) et sont sensiblement bloqués suivant une deuxième direction (23) sensiblement perpendiculaire à la première direction donnée, et
- les seconds moyens de liaison (10) étant constitués par des moyens de glissière (30) agencés pour un glissement suivant ladite première direction donnée (3).

4. Montant selon la revendication 3, ***caractérisé en ce que*** les moyens de glissière (30) sont constitués par deux éléments complémentaires aptes à s'emboîter en glissement l'un dans l'autre suivant ladite première direction donnée.

5. Montant selon la revendication 3, ***caractérisé par le fait que*** les moyens de glissière (30) sont constitués par deux éléments complémentaires hermaphrodites.

6. Montant selon l'une des revendications 4 et 5, ***caractérisé en ce qu'**il* comporte des moyens (50) pour appliquer une force élastique entre les deux dits éléments de glissière suivant une troisième direction sensiblement perpendiculaire aux première et deuxième directions (3, 23).

7. Montant selon l'une quelconque des revendications 2 à 6, ***caractérisé en ce que,*** lorsque la base (60) de la pièce en U définit le second côté (11) de l'entretoise (7), l'entretoise (7) comporte au moins une paroi (61) en déport de ladite base, ladite paroi en déport (61) longeant la partie de la plaque bouclier (4) définissant le bord latéral de l'une des rainures (12).

8. Montant selon la revendication 7, ***caractérisé en ce que*** ladite entretoise (7) comporte en outre une membrane de liaison (40) reliant les deux parois latérales (41, 42) de la pièce en U, ladite membrane de liaison (40) présentant au moins une pliure (43) pour lui conférer une déformation élastique.

9. Montant selon l'une quelconque des revendications précédentes, ***caractérisé en ce que*** les premiers moyens (8) pour lier un premier côté (9) de l'entretoise (7) au dit longeron (1) sont constitués par des moyens de sertissage.

10. Montant selon l'une quelconque des revendications précédentes, ***caractérisé en ce que*** ledit longeron (1) est de forme tubulaire cylindrique.

11. Montant selon l'une quelconque des revendications précédentes, ***caractérisé en ce qu*'**il comprend en outre un profilé complémentaire (100) apte à être disposé dans l'une desdites deux rainures opposées (12, 13) en sorte d'être protégé du rayonnement solaire par la plaque bouclier (4), ledit profilé complémentaire étant celui d'un dormant ou d'un ouvrant coulissant associé.

12. Montant selon la revendication 11, ***caractérisé en ce que*** ledit profilé complémentaire (100) est constitué d'un matériau isolant.

13. Montant selon la revendication 11, ***caractérisé en ce que*** ledit profilé complémentaire (100) est constitué d'un matériau isolant associé à un matériau métallique, ledit matériau métallique étant disposé du côté intérieur de la fermeture, et ledit matériau isolant étant disposé du côté extérieur de la fermeture.

## Claims

1. Jamb for a closing frame, in particular for a door, window, french window or the like, comprising
• a side rail (1) with a longitudinal axis (2) which is approximately parallel to a first given direction (3),
• a protective plate (4) which is defined by an oblong body, the width (5) of which with a relatively small size is distinctly less than the length (6),
• a spacer (7),
• first means (8) for connecting a first side (9) of the spacer to said side rail (1),
• second means (10) for connecting a second side (11) of the spacer opposite the first (9) to said protective plate (4),
***characterised in that***
• said first and second connection means (8, 10) being designed respectively with the side rail (1) and the protective plate (4) so that the length (6) of said protective plate (4) is approximately parallel to the longitudinal axis (2) of the side rail (1) and **in that**, when they are connected, the three elements "side rail, spacer and protective plate" form an assembly which is approximately in an H and define two opposite grooves (12, 13), the bases (14, 15) of which are defined by the spacer (7), and the internal lateral edges respectively by parts of the side rail (1) and the protective plate (4),
• one of the first (8) or second (10) connection means has a degree of freedom in translation following said first given direction (3) and is approximately blocked following a second direction (23) which is approximately perpendicular to the first given direction (3).

2. Jamb according to claim 1, ***characterised in that*** said spacer (7) is formed by a part which is approximately in the form of a U.

3. Jamb according to one of the claims 1 and 2, ***characterised in that:***
- the second connection means (10) between the spacer (7) and the protective plate (4) have a degree of freedom in translation following said first given direction (3) and are approximately blocked following a second direction (23) which is approximately perpendicular to the first given direction, and
- the second connection means (10) being formed by sliding means (30) which are designed for sliding following said first given direction (3).

4. Jamb according to claim 3, ***characterised in that*** the sliding means (3) are formed by two complementary elements which are able to be inserted by sliding one in the other following said first given direction.

5. Jamb according to claim 3, ***characterised in that*** the sliding means (30) are formed by two complementary hermaphrodite elements.

6. Jamb according to one of the claims 4 and 5, ***characterised in that*** it comprises means (50) for applying an elastic force between the two said sliding elements following a third direction which is approximately perpendicular to the first and second directions (3, 23).

7. Jamb according to any of the claims 2 to 6, ***characterised in that*,** when the base (60) of the U part defines the second side (11) of the spacer (7), the spacer (7) comprises at least one wall (61) which extends from said base, said extending wall (61) following the part of the protective plate (4) which defines the lateral edge of one of the grooves (12).

8. Jamb according to claim 7, ***characterised in that*** said spacer (7) comprises furthermore a connection membrane (40) which connects the two lateral walls (41, 42) of the U part, said connection membrane (40) having at least one fold (43) in order to give it an elastic deformation.

9. Jamb according to any of the preceding claims, ***characterised in that*** the first means (8) for connecting a first side (9) of the spacer (7) to said side rail (1) are formed by crimping means.

10. Jamb according to any of the preceding claims, ***characterised in that*** said side rail (1) has a cylindrical tubular shape.

11. Jamb according to any of the preceding claims, ***characterised in that*** it comprises furthermore a complementary profile (100) which is able to be disposed in one of said two opposite grooves (12, 13) so as to be protected from solar radiation by the protective plate (4), said complementary profile being that of a frame or an associated sliding frame.

12. Jamb according to claim 11, ***characterised in that*** said complementary profile (100) is formed from an insulating material.

13. Jamb according to claim 11, ***characterised in that*** said complementary profile (100) is formed from an insulating material associated with a metallic material, said metallic material being disposed on the interior side of the closing frame and said insulating material being disposed on the exterior side of the closing frame.

## Patentansprüche

1. Pfosten für Verschlussrahmen, insbesondere für Türen, Fenster, Fenstertüren oder dergleichen mit
• einem Längsträger (1), dessen Längsachse (2) im Wesentlichen parallel zu einer ersten gegebenen Richtung (3) ist,
• einer Abschirmungsplatte (4), die von einem länglichen Körper gebildet wird, dessen Breite (5) einen relativ geringen Wert hat und deutlich kleiner als die Länge (6) ist,
• einem Steg (7),
• ersten Einrichtungen (8) zum Verbinden einer ersten Seite (9) des Stegs mit dem Längsträger (1) und
• zweiten Einrichtungen (10) zum Verbinden einer der ersten Seite (9) gegenüberliegenden zweiten Seite (11) des Stegs mit der Abschirmungsplatte (4),
***dadurch gekennzeichnet, dass***
• die ersten und zweiten Verbindungseinrichtungen (8, 10) so mit dem Längsträger (1) bzw. der Abschirmungsplatte (4) angeordnet sind, dass die Länge (6) der Abschirmungsplatte (4) im Wesentlichen parallel zur Längsachse (2) des Längsträgers (1) ist und dass die drei Elemente "Längsträger, Steg und Abschirmungsplatte", wenn sie verbunden sind, eine im Wesentlichen H-förmige Einheit bilden, die zwei gegenüberliegende Nuten (12, 13) definiert, deren Böden (14, 15) durch den Steg (7) und deren innere Seitenränder durch die Teile des Längsträgers (1) bzw. der Abschirmungsplatte (4) definiert werden, und
• eine der ersten (8) oder zweiten (10) Verbindungseinrichtungen in der ersten gegebenen Richtung (3) einen Freiheitsgrad bei der Translation aufweist und in einer im Wesentlichen senkrecht zur ersten gegebenen Richtung (3) verlaufenden zweiten Richtung (23) im Wesentlichen blockiert ist.

2. Pfosten nach Anspruch 1, ***dadurch gekennzeichnet, dass*** der Steg (7) von einem im Wesentlichen U-förmigen Teil gebildet wird.

3. Pfosten nach einem der Ansprüche 1 und 2, ***dadurch gekennzeichnet, dass***
- die zweiten Verbindungseinrichtungen (10) zwischen dem Steg (7) und der Abschirmungsplatte (4) in der ersten gegebenen Richtung (3) einen Freiheitsgrad bei der Translation aufweisen und in einer zur ersten gegebenen Richtung im Wesentlichen senkrechten zweiten Richtung (23) im Wesentlichen blockiert sind und
- die zweiten Verbindungseinrichtungen (10) durch Gleitschieneneinrichtungen (30) gebildet werden, die für ein Gleiten in der ersten gegebenen Richtung (3) ausgelegt sind.

4. Pfosten nach Anspruch 3, ***dadurch gekennzeichnet, dass*** die Gleitschieneneinrichtungen (30) durch zwei komplementäre Elemente gebildet werden, die in der Lage sind, in der ersten gegebenen Richtung gleitend ineinander einzugreifen.

5. Pfosten nach Anspruch 3, ***dadurch gekennzeichnet, dass*** die Gleitschieneneinrichtungen (30) durch zwei komplementäre Zwitterelemente gebildet werden.

6. Pfosten nach einem der Ansprüche 4 und 5, ***dadurch gekennzeichnet, dass*** er Einrichtungen (50) zum Anlegen einer elastischen Kraft zwischen die beiden Gleitschienenelemente in eine zur ersten und zur zweiten Richtung (3, 23) im Wesentlichen senkrechte dritte Richtung aufweist.

7. Pfosten nach einem der Ansprüche 2 bis 6, ***dadurch gekennzeichnet, dass,*** wenn die Basis (60) des U-förmigen Teils die zweite Seite (11) des Stegs (7) bildet, der Steg (7) mindestens eine Wand (61) umfasst, die von der Basis abgesetzt ist, wobei sich die abgesetzte Wand (61) längs des Teils der Abschirmungsplatte (4), der den Seitenrand von einer der Nuten (12) bildet, erstreckt.

8. Pfosten nach Anspruch 7, ***dadurch gekennzeichnet, dass*** der Steg (7) weiterhin eine Verbindungsmembran (40) aufweist, die die zwei Seitenwände (41, 42) des U-förmigen Teils verbindet, wobei die Verbindungsmembran (40) wenigstens einen Falz (43) aufweist, um ihr eine elastische Verformung zu verleihen.

9. Pfosten nach einem der vorhergehenden Ansprüche, ***dadurch gekennzeichnet, dass*** die ersten Einrichtungen (8) zum Verbinden einer ersten Seite (9) des Stegs (7) mit dem Längsträger (1) von Bördeleinrichtungen gebildet werden.

10. Pfosten nach einem der vorhergehenden Ansprüche, ***dadurch gekennzeichnet, dass*** der Längsträger (1) eine rohrförmige zylindrische Form hat.

11. Pfosten nach einem der vorhergehenden Ansprüche, ***dadurch gekennzeichnet, dass*** er weiterhin ein komplementäres Profilteil (100) aufweist, das in einer der beiden gegenüberliegenden Nuten (12, 13) angeordnet werden kann, um von der Abschirmungsplatte (4) vor Sonneneinstrahlung geschützt zu sein, wobei das komplementäre Profilteil das eines zugehörigen feststehenden oder sich öffnenden Schiebeelements ist.

12. Pfosten nach Anspruch 11, ***dadurch gekennzeichnet, dass*** das komplementäre Profilteil (100) aus einem isolierenden Material besteht.

13. Pfosten nach Anspruch 11, ***dadurch gekennzeichnet, dass*** das komplementäre Profilteil (100) aus einem isolierenden Material besteht, das einem metallischen Material zugeordnet ist, wobei das metallische Material an der Innenseite der Verschlussvorrichtung und das isolierende Material an der Außenseite der Verschlussvorrichtung angeordnet ist.
